# EUROPÄISCHE PATENTSCHRIFT

(11) **EP 3 003 604 B1**
(45) Veröffentlichungstag und Bekanntmachung des Hinweises auf die Patenterteilung: **03.10.2018**
(21) Anmeldenummer: 14744419.4
(22) Anmeldetag: 27.05.2014
(51) Int. Cl.: B22D 23/00

(54) **VERFAHREN UND VORRICHTUNG ZUM GIESSEN EINES GUSSTEILS**
METHOD AND DEVICE FOR CASTING A CAST PART
PROCÉDÉ ET DISPOSITIF DE COULÉE D'UNE PIÈCE À MOULER

(30) Priorität: 27.05.2013 AT 503562013; 16.08.2013 AT 505092013
(43) Veröffentlichungstag der Anmeldung: 13.04.2016
(73) Patentinhaber: Nemak, S.A.B. de C.V., 66000 García, Nuevo León (MX)
(72) Erfinder: RATHNER, Wolfgang, A-4910 Ried im Innkreis (AT)
(74) Vertreter: Cohausz & Florack
(86) Internationale Anmeldenummer: PCT/AT2014/050124
(87) Internationale Veröffentlichungsnummer: WO 2014/190366

(56) Entgegenhaltungen:
- DE-A1-102009 023 881
- DE-A1-102010 022 343
- DE-A1-102010 023 646
- DE-A1-102011 052 366
- DE-B3-102004 015 649
- DE-U1-202009 012 656
- JP-A- H08 168 871
- US-A- 5 704 413

## Beschreibung

Die Erfindung betrifft ein Verfahren zum Gießen eines Gussteils gemäß dem Oberbegriff von Anspruch 1

Weiters betrifft die Erfindung eine Vorrichtung zum Kippgießen gemäß dem Oberbegriff von Anspruch 9.

Ein Verfahren zum Kippgießen ist ausß der WO2010/058003A1 bekannt geworden. Bei dem bekannten Verfahren wird die Metallschmelze mittels eines auch als Gießlöffel bezeichneten Gießbehälters in eine Gießform umgegossen. Bei dem bekannten Verfahren wird der Prozess des Umgießens durch Kippen des Gießbehälters in Gang gesetzt. Hierbei befindet sich der Gießbehälter bzw. das Niveau der Schmelze in dem Gießbehälter höher als die Gießform, sodass die Schmelze mit relativ hoher kinetischer Energie in den Gießbehälter eintritt.

Weitere Verfahren und Vorrichtungen zum Kippgießen sind auch in der US 5704413A und der DE 102010022343 A1 beschrieben. Ein Verfahren und eine Vorrichtung der eingangs genannten Art sind aus der DE 102009023881 A1 bekannt geworden.

Nachteilig an den bekannten Verfahren ist es, dass es bereits zu Beginn des Umgießens der Metallschmelze von dem Gießbehälter in die Gießform zu Verwirbelungen in der Schmelze und somit zu Beeinträchtigungen der Gefügestruktur des Gussteils kommen kann.

Es ist daher eine Aufgabe der Erfindung, ein neues Kippgießverfahren zu schaffen, welches die oben genannten Nachteile nicht aufweist.

Diese Aufgabe wird mit einem Verfahren der eingangs genannten Art erfindungsgemäß durch die Merkmale des kennzeichnenden Teils des Anspruchs 1 gelöst.

Die Erfindung ermöglicht es, dass ein Eingießen der Schmelze in die Gussform sehr ruhig und verwirbelungsfrei erfolgen kann. Da sich das beruhigte Niveau der Metallschmelze zu Beginn des Umgießens bereits auf dem Niveau der Gießform befindet, tritt die Metallschmelze mit geringer Geschwindigkeit in die Gießform über, sodass die Gussform mit einer beruhigten Schmelzefront gefüllt wird. Dadurch können Verwirbelungen und Unregelmäßigkeiten im Guss sehr gut vermieden werden.

Gemäß einer bevorzugten Ausführungsform, welche ein besonders ruhiges Eingießen der Metallschmelze in den Formhohlraum ermöglicht, kann es vorgesehen sein, dass der zumindest eine Gießbehälter und die Gießform vor dem Umgießen so positioniert werden, dass das beruhigte Niveau der Metallschmelze in dem zumindest einen Gießbehälter zumindest auf der gleichen Höhe mit dem tiefst liegenden Abschnitt des Formhohlraums liegt.

Eine rasche Beruhigung der Metallschmelze vor dem Umgießen sowie die Erzielung einer beruhigten Schmelzfront zu Beginn des Umgießens werden dadurch begünstigt, dass der zumindest eine Gießbehälter und die Gießform vor dem Umgießen so positioniert werden, dass das beruhigte Niveau der Metallschmelze zu Beginn des Umgießens parallel zu einem Wandabschnitt, insbesondere einem Boden, des zumindest einen Gießbehälters verläuft.

Als besonders vorteilhaft hat es sich herausgestellt, wenn der Gießbehälter einen direkt in den Formhohlraum mündenden Anschnitt aufweist und der Formhohlraum während des Umgießens der Metallschmelze über den Anschnitt unmittelbar mit dem Gießbehälter verbunden wird.

Entsprechend einer vorteilhaften Weiterbildung der Erfindung kann es vorgesehen sein, dass der Anschnitt sich im Wesentlichen über eine gesamte dem Gießbehälter zugewandten Breite des Formhohlraumes erstreckt, wobei im Anschnitt ein Teil der Schmelze als Speiservolumen stehen bleibt.

Ein einfaches Starten des Gießvorganges lässt sich dadurch erreichen, dass der Eingießvorgang der Metallschmelze durch Kippen des Gießbehälters in Richtung der Gießform initiiert wird, oder dass der Gießbehälter und die Gießform zur Initiierung des Eingießvorganges gemeinsam und gleichsinnig um eine gemeinsame Achse gedreht werden..

Eine weitere vorteilhafte Variante der Erfindung besteht darin, dass der mit der Metallschmelze befüllte Gießbehälter in einer Pendelbewegung an die Gießform herangeführt wird, wobei die Pendelbewegungen gegensinnig zu Schwankungen der Metallschmelze erfolgen. Diese Variante der Erfindung ermöglicht eine sehr schnelle Verarbeitungszeit, da mit dem Umgießen nicht erst gewartet werden muss bis sich die Metallschmelze nach dem Heranführen des Gießbehälters an die Gießform beruhigt hat.

Nach einer bevorzugten Ausführungsform der Erfindung wird das Niveau der Metallschmelze mittels Sensoren erfasst.

Die oben genannte Aufgabe kann auch mit einer Vorrichtung der eingangs genannten Art erfindungsgemäß durch die Merkmale des kennzeichnenden Teils des Anspruchs 9 gelöst.

Die erfindungsgemäße Vorrichtung ermöglicht ein sehr ruhiges Umgießen der Schmelze von dem Gießbehälter in die Gießform. Es ist ein Vorteil der erfindungsgemäßen Lösung, dass ein sich Überschlagen der Schmelze bei einem Eingießen in die Gießform sehr gut unterbunden werden kann und annähernd laminare Strömungsverhältnisse gewährleistet sind.

Eine vorteilhafte Variante der Erfindung, welche auch eine optimale Dichtfläche zwischen Gießbehälter und Gießform gewährleistet, sieht vor, dass die Stirnflächen von Gießbehälter und Speiser in Bezug auf ihre Flächen und ihre Konturen einander entsprechen.

Das Eingießverhalten der Schmelze in die Gießform lässt sich dadurch weiter verbessern, dass eine innere Oberfläche des zumindest einen Gießbehälters und die Außenfläche des zumindest einen Gießbehälters parallel zueinander verlaufen.

Sehr gute Strömungsverhältnisse und eine sehr ruhige Schmelzefront während des Umgießens der Schmelze von dem Gießbehälter in die Gießform lassen sich dadurch erzielen, dass der zumindest eine Gießbehälter eine Ausgießkante aufweist, über welche die Schmelze in die zumindest eine Gießform gegossen wird, wobei die Breite der Ausgießkante einer Breite des entspricht.

Das Umgießen lässt sich dadurch weiter verbessern, dass die Ausgießkante des zumindest einen Gießbehälters und eine Eingießkante des zumindest einen Speisers miteinander deckungsgleich angeordnet sind oder eine Stufe bilden, deren Höhe weniger als 10 mm beträgt.

Um ein sehr ruhiges Fließen der Schmelze in dem Speiser zu ermöglichen, kann es vorgesehen sein, dass eine Oberfläche des Speisers in einem an seine Eingießkante anschließenden Bereich eben ausgebildet ist und mit der Stirnfläche des Speisers einen Winkel zwischen 80 und 100°, bevorzugt einen Winkel zwischen 85° und 95°, einschließt.

Um ein beruhigtes Einströmen der Schmelze von dem Speiser in einen Formhohlraum der Gießform zu gewährleisten, kann es vorgesehen sein, dass der Speiser an einem in Eingießrichtung betrachtet hinteren Abschnitt der Oberfläche einen Abschnitt aufweist, der einen Winkel von mehr als 90°, bevorzugt einen Winkel von mehr als 100° und kleiner als 160°, mit dem an die Eingießkante anschließenden Bereich der Oberfläche des Speisers einschließt. Als besonders günstig hat es sich herausgestellt, wenn der Speiser durch zumindest eine Sandform gebildet ist.

Vorteilhafter Weise ist die Steuerung dazu eingerichtet, die Bewegung des Roboterarms und eines Aktors zur Betätigung der Gießform so zu steuern, dass das Niveau der Metallschmelze zu Beginn eines Umgießens der Metallschmelze von dem Gießbehälter in die Gießform, beruhigt ist und auf gleicher Höhe mit einer Innenseite der Gießform liegt.

Die Erfindung samt weiteren Vorteilen wird im Folgenden anhand eines nicht einschränkenden Ausführungsbeispiels näher erläutert, welches in den Zeichnungen dargestellt ist. Es zeigen jeweils in stark schematisch vereinfachter Darstellung:
- Fig. 1: zeigt die Position eines Gießbehälters und einer Gießform vor einem Umgießen der Metallschmelze von dem Gießbehälter in die Gießform;
- Fig. 2: zeigt den Gießbehälter und die Gießform aus Fig. 1 in einer ersten Position während des Umgießens;
- Fig. 3: zeigt den Gießbehälter und die Gießform aus Fig. 1 in einer zweiten Position während des Umgießens der Metallschmelze;
- Fig. 4: zeigt den Gießbehälter und die Gießform aus Fig.1 in einer Position, in welcher die Metallschmelze vollständig von dem Gießbehälter in die Gießform umgegossen ist;
- Fig. 5: zeigt einen Sensor zur Erfassung eines Niveaus der Metallschmelze;
- Fig. 6: zeigt eine Vorderansicht des Gießbehälters aus den Figuren 1 bis 4;
- Fig. 7: zeigt eine Variante eines Gießbehälters;
- Fig. 8: zeigt einen Teil einer erfindungsgemäßen Vorrichtung in einer perspektivischen Ansicht und
- Fig. 9: zeigt einen Schnitt durch die in Fig. 8 dargestellte Vorrichtung.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Sämtliche Angaben zu Wertebereichen in gegenständlicher Beschreibung sind so zu verstehen, dass diese beliebige und alle Teilbereiche daraus mit umfassen, z.B. ist die Angabe 1 bis 10 so zu verstehen, dass sämtliche Teilbereiche, ausgehend von der unteren Grenze 1 und der oberen Grenze 10 mitumfasst sind, d.h. sämtliche Teilbereich beginnen mit einer unteren Grenze von 1 oder größer und enden bei einer oberen Grenze von 10 oder weniger, z.B. 1 bis 1,7, oder 3,2 bis 8,1 oder 5,5 bis 10.

Gemäß Fig. 1 - 4 erfolgt das Gießen bei einem erfindungsgemäßen Verfahren zum Gießen eines Gussteils nach dem Kippgießprinzip. Das erfindungsgemäße Verfahren wird als Balanced Level Casting bezeichnet. Hierbei wird eine Metallschmelze 1 aus einem kippbaren Gießbehälter 2 in eine Gießform 3 mit einem den Gussteil abbildenden Formhohlraum 4 umgegossen. In den Figuren 1 - 4 sind der Gießbehälter 2 und die Gießform 3 in unterschiedlichen zeitlich aufeinander folgenden Positionen dargestellt. Das Umgießen kann auch mittels zwei oder mehreren parallel zueinander angeordnete Gießbehälter 2, beispielsweise Gießlöffel, erfolgen.

Die zeitliche Reihenfolge des Ablaufes beginnt mit Fig. 1 und endet mit Fig. 4. Hierbei kann der Eingießvorgang der Metallschmelze 1 durch Kippen des Gießbehälters 2 in Richtung der Gießform 3 initiiert werden. In weiterer Folge können der Gießbehälter und die Gießform während des Umgießens der Metallschmelze gemeinsam und gleichsinnig gekippt werden.

Wie Fig. 1 zu entnehmen ist, werden der Gießbehälter 2 und die Gießform 3 in vor dem Umgießen der Metallschmelze 1 neben einander angeordnet. Der Gießbehälter 2 kann während eines Befüllens mit der Metallschmelze 1 räumlich von der Gießform 3 getrennt werden. Nach dem Befüllen des Gießbehälters 2 mit einem für das Befüllen der Gießform 3 erforderlichen Quantum an Metallschmelze, kann der Gießbehälter 2 beispielsweise von einem Roboterarm an die Gießform 3 herangeführt und von dem Roboterarm gegen die Gießform 3 fixiert werden. In Fig. 3 ist der Roboterarm strichliert angedeutet und mit dem Bezugszeichen 13 versehen. Vorteilhafter Weise kann der Gießbehälter 2 auch mit der Gießform 3 mechanisch und dicht verbunden werden, beispielsweise durch Einhängen des Gießbehälters 2 in die Gießform 3. Die Gießform 3 und der Gießbehälter 2 können dann gemeinsam um eine Achse gekippt werden. Der Roboterarm 13 kann nach Verbinden des Gießbehälters 2 mit der Gießform 3 den Gießbehälter 2 freigeben und steht für einen anderen Arbeitsvorgang zur Verfügung.

In einem zweiten Schritt wird die Metallschmelze 1 in dem Gießbehälter 2 beruhigt. Dies passiert dadurch, dass gewartet wird, bis sich die Lage der Metallschmelze 1 in dem Gießbehälter 2 stabilisiert hat und sich ein konstantes Niveau eingestellt hat. Der Gießbehälter 2 und die Gießform 3 werden hierbei so positioniert, dass ein beruhigtes Niveau a der Metallschmelze 1 vor dem Umgießen der Metallschmelze von dem Gießbehälter 2 in die Gießform 3 in dem Gießbehälter 2 auf gleicher Höhe mit einem Abschnitt einer Innenseite der Gießform 3 liegt, wie dies in Fig. 1 dargestellt ist. Das Beruhigen der Metallschmelze 1 im Gießbehälter 2 dient dazu, einen möglichst ruhigen Einguss zu gewährleisten. Das Niveau der Schmelze kann mittels eines oder mehrerer Sensoren, erfasst werden. Zur Reduzierung von Oxydbildungen kann es weiters vorgesehen sein, dass der Gießbehälter 2 mit einem Schutzgas gefüllt wird. Hierfür eignet sich insbesondere eine Ausführungsform wie sie in Fig. 6 dargestellt ist, bei welcher der Gießbehälter 2 mit einer Abdeckung 19 nach Befüllen mit der Metallschmelze 1 geschlossen werden kann.

Der Gießbehälter 2 kann in seinem tiefsten Bereich zumindest einen ebenen, geradlinig verlaufenden Bodenabschnitt 5 aufweisen, wobei der Gießbehälter 2 vor dem Umgießen so positioniert werden, dass das beruhigte Niveau a der Metallschmelze zu Beginn des Umgießens parallel zu dem Bodenabschnitt 5 verläuft. An dieser Stelle sei darauf hingewiesen, dass der Gießbehälter 2 auch eine andere Bodenform, beispielsweise abgerundet, aufweisen kann.

Wie aus Fig. 1 weiter ersichtlich ist, können der Gießbehälter 2 und die Gießform 3 vor dem Umgießen der Metallschmelze 1 so positioniert werden, dass eine Normale n1 auf den Bodenabschnitt 5 bzw. auf eine dem Bodenabschnitt gegenüberliegende Öffnung 6 des Gießbehälters 2 und eine Normale n2 auf eine Eingießöffnung 7 der Gießform 3 einen Winkel α von ca. 45° - 100° miteinander einschließen. Dieser Winkel α kann während des Umgießens konstant bleiben, sodass sich die relative Lage von Gießbehälter 2 und Gießform 3 während des Umgießens nicht ändert. Alternativ hierzu kann jedoch auch der Winkel α während des Umgießens variieren und sich somit die Relativlage von Gießbehälter 2 und Gießform 3 zueinander ändern.

Das erfindungsgemäße Verfahren erlaubt es, das beruhigte Niveau a der Metallschmelze 1, welches zwangsläufig horizontal steht, parallel zu einem Boden des Gießbehälters 2 zu halten und zwar zum Zeitpunkt des Beginns des Eingießens, wobei dieses Niveau a bevorzugter Weise dem tiefsten Niveau des Formhohlraums 4 der Gießform 3 zu Beginn des Umgießens entspricht. Zu Beginn des Umgießens ist die Gießform 3 gegenüber der in Fig. 4 dargestellten Position bei Beendigung des Umgießens um ca. -90° geschwenkt, wie aus einem Vergleich der Fig.1 und 4 ersichtlich ist. Bei dem erfindungsgemäßen Balanced Level Casting Verfahren können die Bewegungen des Gießbehälters und/oder der Gießform während des Umgießens so gesteuert werden, dass während des gesamten Umgießvorgangs die Oberfläche der Schmelze annähernd beruhigt ist.

Weiters kann der mit der Metallschmelze 1 befüllte Gießbehälter 2 beispielsweise in einer Pendelbewegung an die Gießform herangeführt werden, wobei die Pendelbewegung gegensinnig zu Schwankungen der Metallschmelze 1 erfolgen kann.

Der Gießbehälter 2 kann einen direkt in den Formhohlraum 4 mündenden Anschnitt aufweisen, wobei der Formhohlraum 4 während des Umgießens der Metallschmelze 1 über einen Anschnitt unmittelbar mit dem Gießbehälter 2 verbunden wird. In dem soeben genannten Fall, kann der Anschnitt des Gießbehälters 2 durch einen Abschnitt 12 des Gießbehälters 2 gebildet sein, der eine in Fig. 6 dargestellte Ausgießöffnung 18 aufweist.

Alternativ zu einer Realisierung eines Anschnittes an dem Gießbehälter 2 kann die Gießform 3 einen Anschnitt 8 aufweisen. Dieser Anschnitt 8 kann mehrere Kanäle 9, 10, 11 aufweisen, die zum Befüllen des Formhohlraumes 4 bzw. zu dessen Entlüftung während des Befüllens dienen können. Weiters kann der Gießbehälter 2 an einem der Gießform 3 zugewandten Seite den mit dem Anschnitt 8 korrespondierenden Abschnitt 12 aufweisen, um eine gute Verbindung zwischen dem Gießbehälter 2 und der Gießform 3 zu gewährleisten. Der Abschnitt 12 und ein mit diesem zusammenwirkender Abschnitt des Anschnittes 8 sind bevorzugt kongruent zueinander ausgebildet, wobei der Abschnitt 12 in den Anschnitt 8 eingreift und von diesem umgeben sein kann, sodass eine mechanische Verbindung zwischen Gießbehälter 2 und Gießform 3 gebildet sein kann.

Der Anschnitt 8 kann sich im Wesentlichen über eine gesamte dem Gießbehälter 2 zugewandte Breite des Formhohlraumes 4 erstrecken. Im Anschnitt 8 kann auch ein Teil der Metallschmelze als Speiservolumen stehen bleiben.

Die in Fig. 3 dargestellte Vorrichtung 14 zur Durchführung des erfindungsgemäßen Verfahrens kann einen oder mehrere Sensoren 15 zur Erfassung des Niveaus der Metallschmelze 1 in dem Gießbehälter 2 sowie eine mit dem Sensor 15 verbundene Steuerung 16, beispielsweise einen entsprechend programmierten Signal- oder Mikroprozessor, aufweisen, die dazu eingerichtet ist, den Roboterarm 13 in Abhängigkeit von Signalen, die von dem Sensor 15 erzeugt sind, zu steuern. Wie in Fig. 5 dargestellt ist kann der Sensor 15, beispielsweise ein lichtempfindlicher Sensor sein, der an der Oberfläche der Metallschmelze reflektiertes Licht einer Lichtquelle 20 empfängt und in elektrische Signale umwandelt. Die Intensität des mit dem Sensor 15 gemessenen Lichts verändert sich bei Schwankungen des Niveaus der Metallschmalze gegenüber einer beruhigten Oberfläche, sodass mit dem dargestellten Aufbau auf einfache Weise erkannt werden kann, ob das Niveau der Metallschmelze 1 beruhigt ist.

Die Steuerung 16 kann dazu eingerichtet sein, die Bewegung des Roboterarms 13 und eines Aktors 17 zur Betätigung der Gießform 3 so zu steuern, dass das Niveau der Metallschmelze 1 zu Beginn eines Umgießens der Metallschmelze 1 von dem Gießbehälter 2 in die Gießform 3, beruhigt ist und auf gleicher Höhe mit einer Innenseite der Gießform 3 liegt. Mit Hilfe des Aktors, beispielsweise eines weiteren Roboterarms oder einem Motor, kann die Gießform 3 verkippt werden.

Wie in Fig. 6 dargestellt, kann der Gießbehälter2 an einer Verbindungsstelle zu einer Gießform 3 eine Ausgießöffnung 18 aufweist. Die Ausgießöffnung 18 kann sich über die gesamte Breite des Formhohlraumes 4 erstrecken.

Weiters kann eine bewegbare Abdeckung für die Ausgießöffnung 18 vorgesehen sein. Bei der Abdeckung kann es sich um eine Verschlussklappe für die Ausgießöffnung 18 oder eine in der Ebene der Ausgießöffnung 18 verschiebbare Platte handeln. Die Abdeckung 19 kann aber auch wie in Fig. 7 dargestellt, als verschwenkbarer Deckel ausgebildet sein.. Die Verwendung einer Abdeckung hat den Vorteil, dass der Gießbehälter 2 vor dem Umgießen entsprechend positioniert und in Bezug auf die Gießform 3 ausgerichtet werden kann, wobei ein Übertritt der Schmelze bei geschlossener Ausgießöffnung 18 verhindert wird. Nach Entfernen der Abdeckung kann dann das Umgießen der Metallschmelze 1 von dem Gießbehälter 2 in die Gießform 3 erfolgen.

Die in Fig. 7 dargestellte Ausführungsform eignet sich besonders für die Verwendung von Schutzgas, da nach Aufnahme der Schmelze der Gießbehälter 2 mittels des Deckels verschlossen und der Gießbehälter 2 über eine hier nicht dargestellte Einfüllöffnung, die beispielsweise mit einem Ventil verschlossen sein kann, mit Schutzgas gefüllt werden kann.

Gemäß dem in Fig. 8 und 9 dargestellten Ausführungsbeispiel können der Gießbehälter 2 und die Gießform 3 miteinander verbunden werden, wobei der Gießbehälter in die Gießform 3 eingehängt und hierauf arretiert werden kann. Die Verbindung zwischen Gießbehälter 2 und Gießform 3 kann formschlüssig und/oder kraftschlüssig sein.

Wie in Fig. 9 dargestellt, verläuft nach einem Verbinden des Gießbehälters 2 und der Gießform 3 eine der Gießform 3 zugewandte Stirnfläche 21 des Gießbehälters 2 parallel zu einer Stirnfläche 22 eines Speisers 23 und liegt an dieser an. Der Speiser 23 kann durch eine Sandform 24 gebildet sein.. Die Stirnflächen 21, 22 von Gießbehälter 2 und Speiser 23 sowie Sandform 24 können in Bezug auf ihre Flächen und ihre Konturen einander entsprechen. Weiters können die Stirnflächen 21, 22 kongruent zueinander ausgebildet sein. So könnte eine der Stirnflächen 21, 22 einen oder mehrere Fortsätze aufweisen, während die andere der Stirnflächen 21, 22 entsprechende Aufnahmen aufweisen könnte. Die Sandform 24 wird häufig auch als "Deckkern" bezeichnet. In der dargestellten Ausführungsform ist der Speiser 23 Teil des Eingießsystems und als sogenannter offener Speiser ausgebildet.

Eine einer Außenfläche 25 der Gießform 3 zugewandte Außenfläche 26 des Gießbehälters 2 und die Außenfläche 25 können einen spitzen Winkel, also einen Winkel kleiner 90°, miteinander einschließen. Eine innere Oberfläche 27 des Gießbehälters 2 und die Außenfläche 26 können parallel zueinander verlaufen.

Der Gießbehälter 2 kann eine Ausgießkante 28 aufweist, über welche die Schmelze in die Gießform 3 übertritt. Die Breite der Ausgießkante 28 kann einer Breite des Speisers 23 und/oder einer Breite der in den Speiser 23 eingesetzten Sandform 24 entsprechen. Die Ausgießkante 28 und eine Eingießkante der Sandform 24 können miteinander stufenlos fluchten oder eine Stufe bilden, deren Höhe weniger als 10 mm beträgt. Die Eingießkante der Sandform 24 ist aus darstellerischen Gründen in Fig. 9 nicht mit einem eigenen Bezugszeichen versehen. Die Position der Eingießkante ist jedoch unmittelbar anschließend an die mit dem Bezugszeichen 28 bezeichnete Ausgießkante.

Eine Oberfläche der Sandform 24 kann in einem an ihre Eingießkante anschließenden Bereich eben ausgebildet sein und mit der Stirnfläche 22 einen Winkel zwischen 80 und 100°, bevorzugt einen Winkel zwischen 85° und 95°, einschließen. Gemäß der Darstellung in Fig. 9 beträgt der Winkel zwischen der Oberfläche der Sandform und der Stirnfläche beispielsweise annähernd 90°.

An einem in Eingießrichtung betrachtet hinteren Abschnitt, der in einen Formhohlraum übergeht, kann die Oberfläche der Sandform 24 einen Abschnitt aufweisen, der einen Winkel von mehr als 90°, bevorzugt einen Winkel von mehr als 100° und kleiner als 160°, mit dem an die Eingießkante anschließenden Bereich der Oberfläche der Sandform 24 einschließt. Die in den Figuren 8 und 9 dargestellte Ausführungsform eignet sich ebenfalls sehr gut zur Durchführung des erfindungsgemäßen Verfahrens, wobei die in den Figuren 8 und 9 dargestellte Ausführungsform zusätzlich auch sämtliche Vorrichtungsmerkmale der in den Figuren 1 bis 7 dargestellten Ausführungsformen aufweisen kann.

Die Ausführungsbeispiele zeigen mögliche Ausführungsvarianten der erfindungsgemäßen Lösung, wobei an dieser Stelle bemerkt sei, dass die Erfindung nicht auf die speziell dargestellte Ausführungsvarianten derselben eingeschränkt ist. Der Schutzbereich bestimmt sich durch den Wortlaut der Ansprüche.

### Bezugszeichenaufstellung

- 1: Metallschmelze
- 2: Gießbehälter
- 3: Gießform
- 4: Formhohlraum
- 5: Bodenabschnitt

- 6: Öffnung
- 7: Eingießöffnung
- 8: Anschnitt
- 9: Kanal
- 10: Kanal

- 11: Kanal
- 12: Abschnitt
- 13: Roboterarm
- 14: Vorrichtung
- 15: Sensor

- 16: Steuerung
- 17: Aktor
- 18: Ausgießöffnung
- 19: Abdeckung
- 20: Lichtquelle

- 21: Stirnfläche
- 22: Stirnfläche
- 23: Speiser
- 24: Sandform
- 25: Außenfläche

- 26: Außenfläche
- 27: Innere Oberfläche
- 28: Ausgießkante

## Patentansprüche

1. Verfahren zum Gießen eines Gussteils nach dem Kippgießprinzip, wobei Metallschmelze (1) aus zumindest einem kippbaren Gießbehälter (2) in eine Gießform (3) mit einem den Gussteil abbildenden Formhohlraum (4) umgegossen wird und der zumindest eine Gießbehälter (2) und die Gießform (3) in einem Schritt neben einander angeordnet werden, **dadurch gekennzeichnet, dass** in einem darauffolgenden Schritt die Metallschmelze (1) beruhigt wird, wobei der zumindest eine Gießbehälter (2) und die Gießform so positioniert werden, dass vor dem Umgießen der Metallschmelze (1) von dem zumindest einen Gießbehälter (2) in die Gießform (3) ein beruhigtes Niveau (a) der Metallschmelze (1) in dem zumindest einen Gießbehälter (2) auf gleicher Höhe mit einem Abschnitt einer Innenseite der Gießform (3) liegt, wobei der zumindest eine Gießbehälter (2) und die Gießform (3) vor dem Umgießen so positioniert werden, dass das beruhigte Niveau (a) der Metallschmelze in dem Gießbehälter zumindest auf der gleichen Höhe mit dem tiefst liegenden Abschnitt des Formhohlraums (4) liegt, wobei der Gießbehälter (2) während eines Befüllens mit der Metallschmelze räumlich von der Gießform (3) getrennt ist und nach dem Befüllen von einem Roboterarm (13) an die Gießform (3) herangeführt und gegen die Gießform (3) fixiert wird.

2. Verfahren nach Anspruch 1, **dadurch gekennzeichnet, dass** der zumindest eine Gießbehälter (2) vor dem Umgießen so positioniert wird, dass das beruhigte Niveau (a) der Metallschmelze (1) zu Beginn des Umgießens parallel zu einem Wandabschnitt, insbesondere einen Boden (5), des Gießbehälters (2) verläuft.

3. Verfahren nach Anspruch 1 oder 2 **dadurch gekennzeichnet, dass** der Gießbehälter (2) einen direkt in den Formhohlraum (4) mündenden Anschnitt aufweist und der Formhohlraum (4) während des Umgießens der Metallschmelze (1) über den Anschnitt unmittelbar mit dem Gießbehälter (2) verbunden wird.

4. Verfahren nach Anspruch 3, **dadurch gekennzeichnet, dass** der Anschnitt (8) sich über eine gesamte dem Gießbehälter (2) zugewandten Breite des Formhohlraumes (4) erstreckt, wobei im Anschnitt ein Teil der Schmelze als Speiservolumen stehen bleibt.

5. Verfahren nach einem der Ansprüche 1 bis 4, **dadurch gekennzeichnet, dass** der Eingießvorgang der Metallschmelze (1) durch Kippen des Gießbehälters (2) in Richtung der Gießform (3) initiiert wird, oder dass der Gießbehälter und die Gießform zur Initiierung des Eingießvorganges gemeinsam und gleichsinnig um eine gemeinsame Achse gedreht werden.

6. Verfahren nach Anspruch 5, **dadurch gekennzeichnet, dass** der Gießbehälter (2) und die Gießform (3) während des Umgießens der Metallschmelze (1) gemeinsam und gleichsinnig gekippt werden.

7. Verfahren nach einem der Ansprüche 1 bis 6, **dadurch gekennzeichnet, dass** der mit der Metallschmelze (1) befüllte Gießbehälter (2) in einer Pendelbewegung an die Gießform herangeführt wird, wobei die Pendelbewegung gegensinnig zu Schwankungen der Metallschmelze (1) erfolgt.

8. Verfahren nach einem der Ansprüche 1 bis 7, **dadurch gekennzeichnet, dass** das Niveau der Metallschmelze mittels zumindest eines Sensors erfasst wird.

9. Vorrichtung (14) zum Kippgießen mit zumindest einem Gießbehälter (2) und zumindest einer Gießform (3)), wobei der zumindest eine Gießbehälter (2) und die zumindest eine Gießform (3) miteinander verbindbar sind, wobei in einem verbundenen Zustand des zumindest einen Gießbehälters (2) und der zumindest einen Gießform (3) eine der zumindest einen Gießform (3) zugewandte Stirnfläche (21) des zumindest einen Gießbehälters (2) parallel zu einer Stirnfläche (22) zumindest eines Speisers (23) der zumindest einen Gießform (3) verläuft und an dieser anliegt, wobei der zumindest eine Gießbehälter (2) eine Ausgießkante (28) aufweist, über welche die Schmelze in die zumindest eine Gießform (3) gegossen wird, **dadurch gekennzeichnet, dass** die Breite der Ausgießkante (28) einer Breite des Speisers (23) entspricht, wobei der Gießbehälter (2) während eines Befüllens mit der Metallschmelze (1) räumlich von der Gießform (3) getrennt ist und die Vorrichtung zumindest einem Roboterarm (13) zumindest zum Bewegen des zumindest einen Gießbehälters (2) zu der zumindest einen Gießform (3) sowie zumindest einen Sensor (15) zur Erfassung eines Niveaus der Metallschmelze (1) in dem Gießbehälter (2) sowie zumindest eine mit dem zumindest einen Sensor (15) verbundene Steuerung (16) aufweist, die dazu eingerichtet ist, den Roboterarm (13) in Abhängigkeit von von dem zumindest einen Sensor (15) erzeugten Signalen zu steuern, die Steuerung (16) dazu eingerichtet ist, die Bewegung des Roboterarms (13) und eines Aktors (17) zur Betätigung der Gießform (3) so zu steuern, dass das Niveau der Metallschmelze (1) zu Beginn eines Umgießens der Metallschmelze (1) von dem Gießbehälter (2) in die Gießform (3), beruhigt ist und auf gleicher Höhe mit einer Innenseite der Gießform (3) liegt.

10. Vorrichtung nach Anspruch 9, **dadurch gekennzeichnet, dass** die Stirnflächen (21, 22) von Gießbehälter (2) und Speiser in Bezug auf ihre Flächen und ihre Konturen einander entsprechen.

11. Vorrichtung nach Anspruch 9 oder 10, **dadurch gekennzeichnet, dass** eine einer Außenfläche (25) der zumindest einen Gießform (3) zugewandte Außenfläche (26) des zumindest einen Gießbehälters (2) und die Außenfläche (25) der zumindest einen Gießform (3) einen spitzen Winkel miteinander einschließen

12. Vorrichtung nach Anspruch 11, **dadurch gekennzeichnet, dass** eine innere Oberfläche (27) des zumindest einen Gießbehälters (2) und die Außenfläche (26) des zumindest einen Gießbehälters (2) parallel zueinander verlaufen.

13. Vorrichtung nach einem der Ansprüche 9 bis 12, **dadurch gekennzeichnet, dass** die Ausgießkante (28) des zumindest einen Gießbehälters (2) und eine Eingießkante des Speisers (23), miteinander stufenlos fluchten oder eine Stufe bilden, deren Höhe weniger als 10% einer quer zu der Eingießkante und parallel zu der Stirnfläche verlaufenden Höhe des Speisers (23) beträgt.

14. Vorrichtung nach Anspruch 13, **dadurch gekennzeichnet, dass** eine Oberfläche des Speisers (23) in einem an ihre Eingießkante anschließenden Bereich eben ausgebildet ist und mit der Stirnfläche (22) des Speisers einen Winkel zwischen 80 und 100°, bevorzugt einen Winkel zwischen 85° und 95°, einschließt.

15. Vorrichtung nach Anspruch 14, **dadurch gekennzeichnet, dass** der zumindest eine Speiser (23) an einem in Eingießrichtung betrachtet hinteren Abschnitt der Oberfläche einen Abschnitt aufweist, der einen Winkel von mehr als 90°, bevorzugt einen Winkel von mehr als 100° und kleiner als 160°, mit dem an die Eingießkante anschließenden Bereich der Oberfläche des Speisers (23) einschließt.

16. Vorrichtung nach einem der Ansprüche 9 bis 15, **dadurch gekennzeichnet, dass** der Speiser (23) durch zumindest eine Sandform (24) gebildet ist.

17. Vorrichtung nach Anspruch 16, **dadurch gekennzeichnet, dass** der Gießbehälter (2) an einer Verbindungsstelle zu der Gießform (3) eine Ausgießöffnung (18) aufweist, wobei eine bewegbare Abdeckung (19) für die Ausgießöffnung vorgesehen ist.

18. Vorrichtung nach Anspruch 17, **dadurch gekennzeichnet, dass** die Abdeckung als Deckel ausgeführt ist, der verschwenkbar oder hebbar an dem Gießbehälter (2) angelenkt ist.

## Claims

1. Method for casting a cast component according to the tilt casting principle, wherein metal melt (1) from at least one tiltable casting container (2) is recast in a casting mould (3) with a shaping hollow space (4) which reproduces the cast component and the at least one casting container (2) and the casting mould (3) are arranged beside each other in a step, **characterised in that**, in a subsequent step, the metal melt (1) is calmed, wherein the at least one casting container (2) and the casting mould are positioned in such a manner that, prior to the recasting of the metal melt (1) from the at least one casting container (2) into the casting mould (3), a calmed level (a) of the metal melt (1) in the at least one casting container (2) is located at the same height as a portion of an inner side of the casting mould (3), wherein the at least one casting container (2) and the casting mould (3) prior to the recasting are positioned in such a manner that the calmed level (a) of the metal melt in the casting container is located at least at the same height as the lowest portion of the shaping hollow space (4), wherein the casting container (2) while being filled with the metal melt is spatially separated from the casting mould (3) and after filling is moved by a robot arm (13) towards the casting mould (3) and fixed with respect to the casting mould (3).

2. Method according to claim 1, **characterised in that** the at least one casting container (2) is positioned prior to the recasting in such a manner that the calmed level (a) of the metal melt (1) at the beginning of the recasting extends parallel with a wall portion, in particular a base (5), of the casting container (2).

3. Method according to claim 1 or 2, **characterised in that** the casting container (2) has an incision which opens directly in the shaping hollow space (4) and the shaping hollow space (4) whilst recasting the metal melt (1) is connected via the incision directly to the casting container (2) .

4. Method according to claim 3, **characterised in that** the incision (8) extends over an entire width of the shaping hollow space (4) facing the casting container (2), wherein a portion of the melt remains in the incision as a feeder volume.

5. Method according to any one of claims 1 to 4, **characterised in that** the pouring operation of the metal melt (1) is initiated by tilting the casting container (2) in the direction of the casting mould (3), or **in that** the casting container and the casting mould are rotated together and in the same direction about a common axis in order to initiate the pouring operation.

6. Method according to claim 5, **characterised in that** the casting container (2) and the casting mould (3) are tilted together and in the same direction during the recasting of the metal melt (1).

7. Method according to any one of claims 1 to 6, **characterised in that** the casting container (2) which is filled with the metal melt (1) is moved towards the casting mould with a pendulum movement, wherein the pendulum movement is carried out in an opposite direction to oscillations of the metal melt (1).

8. Method according to any one of claims 1 to 7, **characterised in that** the level of the metal melt is detected by means of at least one sensor.

9. Device (14) for tilt casting having at least one casting container (2) and at least one casting mould (3), wherein the at least one casting container (2) and the at least one casting mould (3) can be connected to each other, wherein in a connected state of the at least one casting container (2) and the at least one casting mould (3) an end face (21) of the at least one casting container (2) facing the at least one casting mould (3) extends parallel with an end face (22) of at least one feeder (23) of the at least one casting mould (3) and is in abutment therewith, wherein the at least one casting container (2) has a pouring edge (28) via which the melt is poured into the at least one casting mould (3), **characterised in that** the width of the pouring edge (28) corresponds to a width of the feeder (23), wherein the casting container (2) while being filled with the metal melt (1) is spatially separated from the casting mould (3) and the device has at least one robot arm (13) at least for moving the at least one casting container (2) to the at least one casting mould (3) and at least one sensor (15) for detecting a level of the metal melt (1) in the casting container (2) and at least one control unit (16) which is connected to the at least one sensor (15) and which is configured to control the robot arm (13) in accordance with signals produced by the at least one sensor (15), the control unit (16) is configured to control the movement of the robot arm (13) and an actuator (17) for actuating the casting mould (3) in such a manner that the level of the metal melt (1) at the beginning of a recasting of the metal melt (1) from the casting container (2) into the casting mould (3) is calmed and is located at the same height as an inner side of the casting mould (3).

10. Device according to claim 9, **characterised in that** the end faces (21, 22) of the casting container (2) and feeder correspond to each other with respect to the faces and contours thereof.

11. Device according to claim 9 or 10, **characterised in that** an outer face (26) of the at least one casting container (2) which faces an outer face (25) of the at least one casting mould (3) and the outer face (25) of the at least one casting mould (3) form an acute angle with each other.

12. Device according to claim 11, **characterised in that** an inner surface (27) of the at least one casting container (2) and the outer face (26) of the at least one casting container (2) extend parallel with each other.

13. Device according to any one of claims 9 to 12, **characterised in that** the pouring edge (28) of the at least one casting container (2) and a pouring edge of the feeder (23) are steplessly in alignment with each other or form a step whose height is less than 10% of a height of the feeder (23) which extends transversely relative to the pouring edge and parallel with the end face.

14. Device according to claim 13, **characterised in that** a surface of the feeder (23) is constructed in a planar manner in a region adjacent to the pouring edge thereof and forms with the end face (22) of the feeder an angle between 80 and 100°, preferably an angle between 85° and 95°.

15. Device according to claim 14, **characterised in that** the at least one feeder (23) at a rear portion of the surface when viewed in a pouring direction has a portion which forms an angle of more than 90°, preferably an angle of more than 100° and less than 160°, with the region of the surface of the feeder (23) which is adjacent to the pouring edge.

16. Device according to any one of claims 9 to 15, **characterised in that** the feeder (23) is formed by means of at least one sand mould (24).

17. Device according to claim 16, **characterised in that** the casting container (2) at a connection location with respect to the casting mould (3) has a pouring opening (18), wherein a movable cover (19) for the pouring opening is provided.

18. Device according to claim 17, **characterised in that** the cover is constructed as a lid, which is articulated to the casting container (2) so as to be able to be pivoted or lifted.

## Revendications

1. Procédé de coulée d'une pièce moulée selon le principe de coulée par basculement, dans lequel du métal en fusion (1) est transvasé d'au moins un récipient de coulée pouvant être basculé (2) dans un moule (3) qui possède une cavité (4) de moule qui reproduit la pièce à mouler et le au moins un récipient de coulée (2) et le moule (3) sont disposés l'un à côté de l'autre dans une étape, **caractérisé en ce que**, dans une étape ultérieure, on laisse le métal en fusion (1) se stabiliser, où le au moins un récipient de coulée (2) et le moule sont positionnés de telle sorte que, avant le transvasement (1) du métal en fusion (1) du au moins un récipient de coulée (2) dans le moule (3), un niveau stabilisé (a) du métal en fusion (1) dans le au moins un récipient de coulée (2) est à la même hauteur qu'une partie du côté intérieur du moule (3), où le au moins un récipient de coulée (2) et le moule (3) sont positionnés avant le transvasement de telle sorte que le niveau stabilisé (a) du métal en fusion (1) dans le récipient de coulée (2) est au moins à la même hauteur que la partie la plus profonde de la cavité (4) de moule, où le récipient de coulée (2) est séparé spatialement du moule (3) pendant un remplissage avec le métal en fusion et est mené, après le remplissage, par un bras de robot (13) auprès du moule (3) et est fixé contre le moule (3).

2. Procédé selon la revendication 1, **caractérisé en ce que** le au moins un récipient de coulée (2) est positionné avant le transvasement de telle sorte, que le niveau stabilisé (a) du métal en fusion (1) au début du transvasement s'étende parallèlement par rapport à une partie de paroi, en particulier un fond (5) du récipient de coulée (2).

3. Procédé selon l'une des revendications 1 ou 2, **caractérisé en ce que** le récipient de coulée (2) présente une découpe débouchant directement dans la cavité (4) et la cavité (4) est reliée directement, pendant le transvasement du métal en fusion (1), au récipient de coulée (2) par l'intermédiaire de la découpe.

4. Procédé selon la revendication 3. **caractérisé en ce que** la découpe (8) s'étend essentiellement sur l'ensemble d'une largeur de la cavité (4) orientée vers le récipient de coulée (2), où, en découpe, une partie de la masse en fusion reste en tant que volume de masselotte.

5. Procédé selon l'une des revendications 1 à 4, **caractérisé en ce que** le procédé de coulée du métal en fusion (1) est initié par le basculement du récipient de coulée (2) en direction du moule (3), ou **en ce que** le récipient de coulée et le moule sont tournés conjointement et dans le même sens autour d'un axe commun pour l'initiation du procédé de coulée.

6. Procédé selon la revendication 5, **caractérisé en ce que** le récipient de coulée (2) et le moule (3), pendant le transvasement du métal en fusion (1), sont basculés conjointement et dans le même sens.

7. Procédé selon l'une des revendications 1 à 6. **caractérisé en ce que** le récipient de coulée (2) rempli avec le métal en fusion (1) est amené dans un mouvement pendulaire auprès du moule, où le mouvement pendulaire a lieu en sens inverse par rapport aux variations du métal en fusion (1).

8. Procédé selon l'une des revendications 1 à 7, **caractérisé en ce que** le niveau du métal en fusion est déterminé à l'aide d'au moins un capteur.

9. Dispositif (14) pour couler par basculement avec au moins un récipient de coulée (2) et au moins un moule (3), où le au moins un récipient de coulée (2) et le au moins un moule (3) peuvent être reliés l'un à l'autre, où dans un état raccordé du au moins un récipient de coulée (2) et du au moins un moule (3), une surface frontale (21) du au moins un récipient de coulée (2), orientée vers au moins un moule (3), s'étend parallèlement par rapport à une surface frontale (22) de la au moins une masselotte (23) du au moins un moule (3) et est contiguë audit moule celle-ci, où le au moins un récipient de coulée (2) présente un bord de déversement (28) à l'aide duquel la masse en fusion est versée dans le au moins un moule (3), **caractérisé en ce que** la largeur du bord de déversement (28) correspond à une largeur de la masselotte (23), où le récipient de coulée (2) est séparé spatialement du moule (3) pendant le remplissage avec le métal en fusion (1) et le dispositif présente au moins un bras de robot (13) au moins pour le déplacement du au moins un récipient de coulée (2) vers le au moins un moule (3), ainsi qu'au moins un capteur (15) pour la saisie d'un niveau du métal en fusion (1) dans le récipient de coulée (2), ainsi qu'au moins une commande (16), reliée au au moins un capteur (15), qui est agencée de façon à commander le bras de robot (13) en fonction des signaux produits par au moins un capteur (15), ladite commande (16) étant agencée de façon à commander le mouvement du bras de robot (13) et d'un actionneur (17) pour l'actionnement du moule (3) de telle sorte qu'au début du transvasement du métal en fusion (1) du récipient de coulée (2) dans le moule (3), le niveau du métal en fusion (1) soit stabilisé et soit à la même hauteur qu'un côté intérieur du moule (3).

10. Dispositif selon la revendication 9, **caractérisé en ce que** les surfaces frontales (21, 22) du récipient de coulée (2) et de la masselotte se correspondent par rapport à leurs surfaces et contours.

11. Dispositif selon la revendication 9 ou 10, **caractérisé en ce qu'**une surface extérieure (26) d'au moins un récipient de coulée (2) orientée vers une surface extérieure (25) du au moins un moule (3) et la surface extérieure (25) du au moins un moule (3) forment conjointement un angle aigu.

12. Dispositif selon la revendication 11. **caractérisé en ce qu'**une surface intérieure (27) du au moins un récipient de coulée (2) et la surface extérieure (26) du au moins un récipient de coulée (2) s'étendent parallèlement l'une par rapport à l'autre.

13. Dispositif selon l'une des revendications 9 à 12, **caractérisé en ce que** le bord de déversement (28) du au moins un récipient de coulée (2) et un bord de coulée de la masselotte (23) s'étendent l'un vers l'autre dans un plan commun continu ou forment une marche dont la hauteur est inférieure à 10 % par rapport à une hauteur de la masselotte (23) s'étendant transversalement par rapport au bord de coulée et parallèlement par rapport à la surface frontale.

14. Dispositif selon la revendication 13, **caractérisé en ce qu'**une surface de la masselotte (23) est conçue plane dans une zone se raccordant à son bord de coulée et forme avec la surface frontale (22) de la masselotte un angle entre 80 et 100°, de préférence un angle entre 85° et 95°.

15. Dispositif selon la revendication 14, **caractérisé en ce que** l'au moins une masselotte (23) présente, sur une partie arrière de la surface considérée dans une direction de coulée, une partie qui forme avec la zone de la surface de la masselotte (23) se raccordant au bord de coulée un angle supérieur à 90°, de préférence un angle supérieur à 100° et inférieur à 160°.

16. Dispositif selon l'une des revendications 9 à 15, **caractérisé en ce que** la masselotte (23) est formée par au moins un moule en sable (24).

17. Dispositif selon la revendication 16, **caractérisé en ce que** le récipient de coulée (2) présente, au niveau d'un point de jonction au moule (3), une ouverture verseuse (18), où l'on prévoit un recouvrement mobile (19) pour l'ouverture verseuse.

18. Dispositif selon la revendication 17, **caractérisé en ce que** le recouvrement est conçu en tant que couvercle qui est articulé sur le récipient de coulée (2), de manière à pouvoir pivoter ou à pouvoir être relevé.
